# EUROPÄISCHE PATENTSCHRIFT

(11) **EP 0 327 885 B1**
(45) Veröffentlichungstag und Bekanntmachung des Hinweises auf die Patenterteilung: **08.07.1992**
(21) Anmeldenummer: 89101254.4
(22) Anmeldetag: 25.01.1989
(51) Int. Cl.: D01G 7/10

(54) **Vorrichtung zum Abtragen von Faserflocken**
Apparatus for removing fibre flocks
Appareil pour enlever des flocons de fibres

(30) Priorität: 04.02.1988 CH 399/88
(43) Veröffentlichungstag der Anmeldung: 16.08.1989
(73) Patentinhaber: MASCHINENFABRIK RIETER AG, CH-8406 Winterthur (CH)
(72) Erfinder: Binder, Rolf, CH-8352 Schottikon (CH); Hanselmann, Daniel, CH-8406 Winterthur (CH)

(56) Entgegenhaltungen:
- EP-A- 0 130 369
- CH-A- 383 841
- DE-B- 1 137 359
- FR-A- 1 491 565

## Beschreibung

Die Erfindung bezieht sich auf eine Vorrichtung zum Abtragen von Faserflocken aus aneinandergereihten Textilfaserballen mit einem den Faserballen entlang horizontal hin- und her- fahrbaren Maschinengestell und einem daran nach unten und aus seiner Endlage wieder nach oben bewegbaren Abtragorgan, an welchem eine horizontal und quer zur Fahrtrichtung gelagerte antreibbare Abtragwalze vorgesehen ist.

Aus der europäischen Patentanmeldung EP-A-193647 ist eine vorgenannte Vorrichtung bekannt. Das Erfinderische daran ist, dass die Abtragtiefe im Laufe des Abtragens entsprechend der Dichte der Faserballen verändert wird, um bei jeder Hin- und Herfahrt im wesentlichen dieselbe Leistung zu erhalten.

Es ist an sich bekannt, dass Faserballen, selbst wenn sie von den diese umgreifenden Stahlbändern befreit und in Reihe aufgestellt sind, nicht überall dieselbe Dichte aufweisen, d.h. dass beim Abtragen, ohne die vorgenannten erfinderischen Merkmale, sondern mit einer gleichbleibenden Abtragtiefe eine kleinere Drucksatzleistung erreicht wird als im mittleren Bereich der Faserballen-Höhe, in welcher die Dichte grösser ist.

Diesem Umstand wurde in einer anderen Vorrichtung nach der Schweizerischen Patentschrift Nr. 503809 bereits früher Rechnung getragen, da dort durch eine schräge Abtragart ein Durchschnitt, im wesentlichen aller Faserballendichten, in einer Überfahrt des Faserballenabtragorganes erreicht werden kann.

In der letztgenannten Patentschrift ist es jedoch die Vorrichtung selbst, welche auf entsprechend schräg gestellten Schienen mit einem vorgegebenen Anstellwinkel diese Schrägfahrt durchführt. Der Vorschub für die Bestimmung der Abtragtiefe pro Hin- und Herfahrt des Abtragorganes wird mittels eines Förderbandes erzeugt, welches nach jeder Überfahrt des Abtragorganes um einen vorgegebenen Schritt in Richtung Ballenabtragorgan bewegt wird.

Der Nachteil dieser Vorrichtung besteht im Mangel an Flexibilität, indem das Abtragorgan jeweils nur in einer vorbestimmten Lage über die Ballen bewegt werden kann.

Derselbe Nachteil gilt auch für die mit der vorgenannten europäischen Patentanmeldung EP-A-193647 gezeigten Vorrichtung.

Diese Nachteile zu beheben ist Aufgabe der Erfindung, welche dadurch gelöst wird, dass das Abtragorgan um eine parallel zur Abtragwalze verlaufende Schwenkachse derart schwenkbar ist, dass die untere Abtragfläche des Abtragorganes in eine vorgegebene, von der Horizontalen abweichende Schräglage bringbar ist und dass, falls das Abtragorgan diese Schräglage einnimmt, dieses während des Hin- und Herfahrens des Maschinengestells sowohl nach unten als auch nach oben bewegbar ist, in der Weise, dass das Abtragen in einer ansteigenden bzw. abfallenden Ebene erfolgt.

Durch diese Fassung des Anspruchs 1 soll zum Ausdruck gebracht werden, dass nur dann, wenn die untere Abtragfläche in eine von der Horizontalen abweichende Schräglage gebracht wurde, durch das zusammenwirken von hin- und herfahrendem Maschinengestell und nach unten und nach oben bewegbarem Abtragsorgan das Abtragen der Faserballen in einer ansteigenden bzw. abfallenden Ebene erfolgen soll. Darüber hinaus ist aber auch die Möglichkeit vorgesehen, dass die untere Abtragfläche des an einer Schwenkachse schwenkbaren Abtragorgans in der Horizontalen verbleibt oder in diese geschwenkt wird, um ein Abtragen der Faserballen in horizontaler Richtung vorzunehmen.

Der Vorteil der Erfindung besteht deshalb darin, dass mit einer einzigen Vorrichtung die Möglichkeit besteht, Faserballen in rein horizontaler Richtung und(oder in Schrägrichtung abzutragen. Dies erlaubt, wie später erwähnt wird, die Abtragvorrichtung vielseitiger zu verwenden.

Die vorteilhaften Ausführungsformen der Erfindung sind in den weiteren Ansprüchen aufgeführt.

Die Erfindung wird im folgenden anhand von lediglich Ausführungswege darstellenden Zeichnungen näher erläutert.

Es zeigt:
Fig. 1 Eine erfindungsgemässe Ballenabtragvorrichtung, halbschematisch dargestellt,
Fig. 2 Eine Ansicht der Vorrichtung von Fig. 1 in Blickrichtung I (Fig. 1) vereinfacht dargestellt,
Fig. 3 bis Fig. 8 Je Verwendungsvarianten der erfindungsgemässen Vorrichtung.
Fig. 9 Eine Variante eines Details der Vorrichtung von Fig. 2, vergrösserrt dargestellt,
Fig. 10 Eine Variante der erfindungsgemässen Vorrichtung von Fig. 1

Eine Vorrichtung 1 zum Abtragen von Faserflocken umfasst ein Abtragorgan 2, ein Maschinengestell 3 und einen Flockentransport 4.

Das Abtragorgan 2 selbst umfasst eine Gehäusekonstruktion 5, in welcher eine rotierende Abtragwalze 6 antreibbar gelagert ist. Durch diese Gehäusekonstruktion 5 werden im weiteren die durch die Abtragwalze 6 von den Faserballen 7 abgetragenen Faserflocken aufgenommen und über nicht gezeigte Wege weiter in den Flockentransport 4 gefördert.

Die Gehäusekonstruktion 5 ist mittels drehbar daran befestigter und in Führungsschienen 8 des Maschinengestells 3 geführter Rollen 9 in Pfeilrichtung A auf- und abbewegbar. In Fig. 1 ist jedoch nur das eine Rollenpaar und nur die eine Schiene 8 gezeigt; die auf der Gegenseite in der gleichen Art vorgesehenen Rollen und vorgesehene Schiene sind nicht sichtbar.

Im weiteren weist die Gehäusekonstruktion 5 einen Mitnehmer 10 auf, welcher mit einer Kette 11 eines Kettentriebes 12 fest verbunden ist.

Der Kettentrieb 12 umfasst im weiteren ein oberes, drehbar gelagertes Kettenrad 13 für die Umlenkung der Kette 11 und ein unteres Kettenrad 14 für den Antrieb dieser Kette 11. Das untere Kettenrad 14 ist dabei drehfest auf einer Antriebswelle 15 eines Getriebes 16 aufgezogen. Als Leistungsquelle für das Getriebe dient ein damit verbundener Elektromotor 17, welcher als Stoppmotor ausgebildet ist.

Der Kettentrieb 12, das Getriebe 16 und der Elektromotor 17 werden als Ganzes als Hubvorrichtung bezeichnet. Auf dem oberen Wellenende 18, mit Blickrichtung auf die Figur gesehen, des Motors 17 ist ein Zahnrad 19 drehfest aufgesetzt, welches als Zählrad zusammen mit einem Initiator 20 als Impulsgeber funktioniert, dessen Impulse über eine Leitung 21 einem Mikroprozessor 22 zugeführt werden. Der Initiator 20 ist handelsüblich und gibt bei jedem vorbeigehenden Zahn des Zahnrades 19 einen Impuls ab. Der Initiator 20 ist ortsfest vorgesehen.

Zur Abtastung der oberen und unteren Endposition des Abtragorganes ist am Maschinegestell 3 ein oberer Endschalter 23 und ein unterer Endschalter 24 vorgesehen.

Der obere Endschalter 23 wird von einer oberen Fläche 25 und der untere Endschalter 24 von einer unteren Fläche 26 des Mitnehmers 10 betätigt. Dabei gibt der obere Endschalter 23 seinen Impuls über eine Leitung 27 und der untere Endschalter 24 über eine Leitung 28 in den Mikroprozessor 22 ein.

Im weiteren ist an der gegen die Faserballen zugekehrten unteren Seite 29 der Gehäusekonstruktion 5 eine Lichtschranke mit einem Sender 30 und einem Empfänger 31 vorgesehen, welcher derart angeordnet ist, dass der Sender einen sich mindestens über die ganze Länge L der Abtragwalze 6 erstreckenden Lichtstrahls 32 erzeugt, der im Empfänger in ein über eine Leitung 33 dem Mikroprozessor 22 zugeführtes Signal umgewandelt wird.

Eine weitere Leitung 34 verbindet den Elektromotor 17 mit dem Mikroprozessor 22.

Im weiteren ist das Maschinengestell 3 mittels daran befestigter und antreibbarer Räder 35 auf Schienen 36, welche auf dem Spinnereiboden 37 befestigt sind, den Faserballen 7 entlang, in den Fahrtrichtungen K und M (Fig. 2) und über den Flockentransport 4 hinweg fahrbar angeordnet.

Für den Antrieb eines Paares der Räder 35 (die Welle dieses Paares ist nicht gezeigt) ist im Maschinengestell im weiteren ein Stoppmotor 42 mit einem Getriebe 47 verbunden, welches über einen Übertrieb 48 das genannte Räderpaar 35 (Fig. 2) antreibt.

An einem nach aussen gerichteten Wellenende des Stoppmotores ist ein Zahnrad 43 und am Stoppmotor selbst ein Initiator 44 vorgesehen. Der Initiator 44 ist über die Leitung 45 und der Elektromotor über die Leitung 46 mit dem Mikroprozessor 22 verbunden. Der Initiator dient, wie bereits früher für die Hubbewegung des Abtragorganes 5 erwähnt, dem Zählen der daran vorbeigehenden Zähne, um mittels des Mikroprozessors 22 die Lage der Vorrichtung zu erfassen.

Ausserdem ist die Gehäusekonstruktion 5 in zwei Hauptteile unterteilt, nämlich einerseits in einen Gleitschlitten 49, an welchem der Mitnehmer 10 befestigt ist und einem Abtragwalzenträger 50, welcher mittels eines im Gleitschlitten vorgesehenen Schwenklagers 51 und der darin geführten und zum Abtragwalzenträger 50 gehörenden Schwenkachse 52 schwenkbar gelagert ist.

Um das Schwenken des Abtragwalzenträgers 50 durchzuführen, ist der Abtragwalzenträger im weiteren mittels einer Antriebsvorrichtung 53 mit einem Gleitschuh 54 verbunden, welcher auf einer stationär angeordneten Schiene 55 auf und ab, mit Blick auf Figur 2 gesehen, bewegbar ist. Der Gleitschuh seinerseits ist mittels eines Steges 56 mit dem Gleitschlitten 49 fest verbunden.

Die Antriebsvorrichtung 53 ihrerseits besteht aus einem Stellmotor 57, dessen Welle mit einem Gewinde 58 versehen ist, das in einer Gewindehülse 59 geführt ist. Dabei ist der Stellmotor 57 schwenkbar am Gleitschuh 54 und die Gewindehülse 59 schwenkbar an einem am Abtragwalzenträger 50 befestigten Schwenklager 60 vorgesehen.

Unter Stellmotor soll ein Motor verstanden werden, welcher in der Lage ist, die Drehbewegung der Welle 58 genau zu erfassen und als Signal an den in Fig.1 gezeigten Mikroprozessor 22 zu übermitteln. Dadurch ist es möglich, den Abtragwalzenträger 50 mittels einer vorgewählten Anzahl Drehungen der Spindel 58 in eine vorgegebene Schräglage (in Fig. 3 und 4 gezeigt) zu bringen. In einer solchen Schräglage werden die in Reihe aufgestellten Faserballen 7, wie auf den Figuren 3 oder 4 gezeigt, abgetragen.

Um dieses Abtragen zu realisieren, koordiniert der Mikroprozessor 22 die Signale der Leitungen 21 und 45 und steuert dementsprechend über die Leitungen 34 und 46 die Motoren 17 und 42.

Im wesentlichen ist eine in den Figuren 3 und 4 gezeigte Schrägabtragung zwischen den Abtragwinkeln α von 0° - 60° zu realisieren. Grössere Winkel α als 60° sind jedoch ebenfalls machbar. Andererseits ist es ebenfalls möglich, den Abtragwalzenträger 50 auf die gegenüberliegende Seite, von der Senkrechten her gesehen, zu schwenken, um dadurch eine Schräglage der unteren Abtragfläche des Abtragwalzenträgers mit dem Winkel α.1 (Fig. 3) zu erhalten. Daraus ist ersichtlich, dass mit der Abtragvorrichtung nicht nur in einer Richtung schräg abgetragen werden kann, sondern auch, wie in Fig. 3 gezeigt, in zwei einander gegenüberliegenden Schrägrichtungen.

Zur Positionierung des Maschinengestells in den Endlagen und in den Positionen jeweils zwischen einzelnen Ballengruppen, falls mehr als eine Ballengruppe in der mit Fig. 3 gezeigten Doppel-Schrägabtragung abgetragen werden soll, ist einerseits an der Maschinengestellunterseïte ein Initiator 38 und sind andererseits auf der ganzen Länge, auf welcher die Vorrichtung 1 fahrbar ist, sogenannte Positionierelemente 39 vorgesehen, welche auf einer Schiene 40 verschiebbar angeordnet sind. Das Vorhandensein dieser Positionierelemente 39 wird durch den Initiator 38 festgestellt und über eine Leitung 41 dem Mikroprozessor gemeldet.

Im weiteren ist es mit Fig. 4 gezeigt, dass das Abtragorgan 2 mit einem Förderband 61 zusammenarbeitet, auf welchem die Faserballen aneinandergereiht, für das Abtragen aufgestellt werden. Das Förderband weist dabei ebenfalls einen Stoppmotor mit Getriebemotor und Zahnrad, sowie Initiator (ganze Antriebsgruppe nicht gezeigt) auf, wie dies für die Hubbewegung des Abtragorganes und für die Fahrbewegung des Maschinengestelles beschrieben worden ist. Die Signale des Initiators werden ebenfalls mit einer Leitung 62 (nur in Fig. 1 gezeigt) dem Mikroprozessor zugeführt, welcher die Leistungssignale über die Leitung 63 (Fig. 1) dem Stoppmotor des Förderbandes abgibt.

Im Betrieb der Variante mit Fig. 4 führt das Abtragorgan einen örtlich festgelegten Weg zurück, weil die Faserballen mit dem Förderband jeweils um die notwendige Abtragtiefe zugeführt werden.

Der Vorteil dieser Variante besteht darin, dass ein kontinuierlicher Betrieb möglich ist, weil das Förderband mit neuen Faserballen "nachgefüllt" werden kann.

Es versteht sich, dass mittels den mit den Figuren 3 und 4 gezeigten Varianten, nur kleine Qualitätsmischungen mittels unterschiedlicher Faserballen durchgeführt werden können, z.B. dass lediglich jeder zweite Ballen eine zur ersten unterschiedliche Qualität aufweisen kann.

Diesem Nachteil kann mit den, mit den Figuren 5 und 6 gezeigten Anordnungen, abgeholfen werden, indem, wie in Fig. 5 gezeigt, das Maschinengestell 3.1 mitsamt dem Abtragorgan 2 um die Schwenkachse 64 manuell oder in einer z.B. aus der deutschen Patentschrift Ni. 3208346 bekannten Weise automatisch drehbar vorgesehen ist, und das Abtragorgan 2 im wesentlichen gleichzeitig derart schwenkbar ist, dass die untere Abtragfläche des Abtragorganes in die von der Horizontalen abweichende, entsprechend gegenüber liegende Schräglage schwenkbar ist, was eine entsprechende Anpassung des Maschinengestells 3.1 und des Mikroprozessors erfordert. Der Einfachheit halber wurde der dazu notwendige maschinelle Aufwand in Fig. 5 nicht gezeigt.

Die Fig. 6 zeigt steuerungsmässig eine einfache, maschinenmässig jedoch aufwendigere Variante, indem das Maschinengestell 3.2 zwei in Linie angeordnete, jedoch in entgegengesetzter Richtung herausragende Abtragorgane 2 resp. 2.1 aufweist, so dass bei einer Abtragung in Schrägrichtung, falls jeder zweite Ballen eine von dem ersten abweichende Qualität aufweist, eine Mischung mit vier Qualitäten durchgeführt werden kann.

Noch weiterführende Anordnungen der Faserballen zeigen die Figuren 7 und 8, indem eine Mehrzahl nebeneinander angeordneter Faserballen mit unterschiedlichen Qualitäten gleichzeitig abgetragen werden können. Dabei zeigt die Fig. 7 die Schwenkbarkeit des Maschinengestelles 3.1 und des Abtragorganes gemäss Beschreibungsteil für Fig. 5 und Fig. 8 die Doppelabtragorgan-Anordnung mit dem Maschinengestell 3.2 gemäss Beschreibungsteil für Fig. 6.

Die Fig. 9 zeigt ein Abtragorgan 2.2 mit zwei Abtragwalzen 6a und 6b. Im übrigen sind die Funktionen dieselben, wie mit Fig. 2 gezeigt, weshalb für Elemente mit denselben Funktionen dieselben Bezugszeichen in Fig. 9 verwendet wurden.

Im weiteren zeigt Fig. 10, dass auch sog. Portalanordnungen verwendet werden können, in welchen zwei Maschinengestelle 3.3 jeweils mittels Räder 35 auf Schienen (nicht gezeigt) fahrbar angeordnet sind, welche durch ein Abtragorgan 2.3 verbunden sind. Das Abtragen kann, wie in Fig. 3 oder 4 gezeigt, erfolgen. Die Funktionen sind für eine solche Portalvorrichtung dieselben wie für eine Abtragvorrichtung mit einseitigem Abtragorgan.

## Patentansprüche

1. Vorrichtung (1; 1.1; 1.2; 1.3) zum Abtragen von Faserflocken aus aneinandergereihten Textilfaserballen (7) mit einem den Faserballen entlang horizontal hin- und herfahrbaren Maschinengestell (3; 3.1; 3.2; 3.3) und einem daran nach unten und aus seiner Endlage wieder nach oben bewegbaren Abtragorgan (2; 2.1; 2.2; 2.3), an welchem eine horizontal und quer zur Fahrtrichtung gelagerte antreibbare Abtragwalze (6; 6a; 6b) vorgesehen ist,
dadurch gekennzeichnet,
dass das Abtragorgan (2; 2.1; 2.2; 2.3) um eine parallel zur Abtragwalze verlaufende Schwenkachse (52) derart schwenkbar ist, dass die untere Abtragfläche des Abtragorgans in eine vorgegebene von der Horizontalen abweichende Schräglage bringbar ist und dass, falls das Abtragorgan diese Schräglage einnimmt, dieses während des Hin- und Herfahrens des Maschinengestells sowohl nach unten als auch nach oben bewegbar ist, in der Weise, dass das Abtragen in einer ansteigenden bzw. abfallenden Ebene erfolgt.

2. Vorrichtung nach Anspruch 1,
dadurch gekennzeichnet,
dass zwei oder mehrere Abtragwalzen (6a, 6b) achsparallel und, in Fahrtrichtung der Vorrichtung gesehen, hintereinander angeordnet sind.

3. Vorrichtung nach Anspruch 1,
dadurch gekennzeichnet,
dass das Maschinengestell (3; 3.1) um eine vertikale Achse (64) manuell oder automatisch drehbar und das Abtragorgan (2) im wesentlichen gleichzeitig derart schwenkbar ist, dass die untere Abtragfläche des Abtragorganes in die von der Horizontalen abweichende, entsprechend gegenüberliegende Schräglage schwenkbar ist.

4. Vorrichtung nach Anspruch 1,
dadurch gekennzeichnet,
dass zu beiden Seiten des Maschinengestells (3.2) zwei koaxial ausgerichtete Abtragorgane (2; 2.1) vorgesehen sind, welche je in die genannte Schräglage und gleichzeitig mit dem Hin- und Herfahren ebenfalls auf- und abbewegbar sind (Fig. 6).

5. Vorrichtung nach Anspruch 1,
dadurch gekennzeichnet,
dass zwei Maschinengestelle (3.3) vorgesehen sind und, dass das Abtragorgan (2.3) dazwischen angeordnet und mit den Maschinengestellen (3.3) verbunden ist (Fig. 10).

6. Vorrichtung nach den vorangehenden Ansprüchen,
dadurch gekennzeichnet,
dass die Vorrichtung (1; 1.1; 1.2; 1.3) mit mindestens einem Förderband (61) zur Aufnahme der Faserballen kombiniert wird (Fig. 4,5,6).

7. Vorrichtung nach Anspruch 6,
dadurch gekennzeichnet,
dass das Förderband (61) schrittweise bewegbar ist, und zwar derart, dass die Abtragtiefe pro Hin- und Herfahrt des Abtragorganes (2; 2.1) durch den Vorschubschritt des Förderbandes bestimmbar ist.

8. Vorrichtung nach Anspruch 6,
dadurch gekennzeichnet,
dass zwei Förderbänder (61) parallel und je auf einer Seite des Maschinengestells (3.2) vorgesehen sind.

9. Vorrichtung nach Anspruch 8,
dadurch gekennzeichnet,
dass die Förderbänder (61) abwechslungsweise um einen Vorschubschritt vorwärts bewegbar sind.

## Claims

1. Apparatus (1; 1.1; 1.2; 1.3) for removing fibre flocks from textile fibre bales (7) arranged in line, comprising a machine frame (3; 3.1; 3.2; 3.3) adapted to reciprocate along the fibre bales and a removal means (2; 2.1; 2.2; 2.3) which is movable on the machine frame downwards and upwards again out of its end position, a drivable removal roll (6; 6a; 6b) mounted horizontally and transverse to the direction of travel being provided on the removal means,
characterised in that
the removal means (2; 2.1; 2.2; 2.3) is pivotable about a pivot axis (52) extending parallel to the removal roll in such a manner that the lower removal surface of the removal means can be brought into a predetermined inclined position deviating from the horizontal, and when the removal means adopts this position it is movable during the reciprocation of the machine frame both downwards and upwards in such a manner that the removal is carried out in a rising or falling plane.

2. Apparatus according to claim 1,
characterised in that
two or more removal rolls (6a, 6b) are disposed in axis-parallel relationship and behind one another viewed in the direction of travel of the apparatus.

3. Apparatus according to claim 1,
characterised in that
the machine frame (3; 3.1) is manually or automatically rotatable about a vertical axis (64) and the removal means (2) is substantially simultaneously pivotable in such a manner that the lower removal surface of the removal means is pivotable into the correspondingly opposite inclined position deviating from the horizontal.

4. Apparatus according to claim 1,
characterised in that
two coaxially aligned removal means (2; 2.1) are provided on either side of the machine frame and are each movable into the said inclined position and also movable up and down simultaneously with the reciprocation (Fig. 6).

5. Apparatus according to claim 1,
characterised in that
two machine frames (3.3) are provided and the removal means (2.3) is arranged therebetween and is connected to the machine frames (3.3) (Fig. 10).

6. Apparatus according to the preceding claims,
characterised in that
the apparatus (1; 1.1; 1.2; 1.3) is combined with at least one conveyor belt (61) to receive the fibre bales (Fig. 4, 5, 6).

7. Apparatus according to claim 6,
characterised in that
the conveyor belt (61) is intermittently movable in such a manner that the depth of removal of material per reciprocation of the removal means (2; 2.1) is determinable by the feed increment of the conveyor belt.

8. Apparatus according to claim 6,
characterised in that
two conveyor belts (61) are provided, one on each side of the machine frame (3.2).

9. Apparatus according to claim 8,
characterised in that
the conveyor belts (61) are alternatively movable forwards by one feed increment.

## Revendications

1. Dispositif (1; 1.1; 1.2; 1.3) pour prélever des flocons de fibres depuis des balles de fibres textiles (7), disposées en une rangée l'une à côté de l'autre, avec un bâti de machine (3; 3.1; 3.2; 3.3) se déplaçant en un mouvement horizontal de va-et-vient le long des balles, et un organe de prélèvement (2; 2.1; 2.2; 2.3) mobile sur le bâti vers le bas et, depuis sa position finale du bas, vers le haut, organe dans lequel est prévu un rouleau de prélèvement (6; 6a; 6b) qui est maintenu d'une manière commendable et horizontale, perpendiculairement au sens de déplacement,
caractérisé par le fait
que l'organe de prélèvement (2; 2.1; 2.2; 2.3) est pivotable autour d'un axe de pivotement (52) disposé d'une manière parallèle au rouleau de prélèvement, de telle sorte que la surface de prélèvement inférieure de l'organe de prélèvement peut être amenée dans une position oblique prédéterminée, s'écartant de l'horizontale, et que, dans le cas où l'organe de prélèvement prend cette position oblique, celui-ci est mobile pendant le mouvement de va-et-vient du bâti tout aussi bien vers le bas que vers le haut, de telle manière que le prélèvement se fait dans un plan montant respectivement descendant.

2. Dispositif selon revendication 1,
caractérisé par le fait que
un ou plusieurs rouleaux de prélèvement (6a, 6b) ayant des axes parallèles sont disposés l'un derrière l'autre, vu dans le sens de déplacement du dispositif.

3. Dispositif selon revendication 1,
caractérisé par le fait que
le bâti de machine (3; 3.1) est pivotable, d'une manière manuelle ou automatique, autour d'un axe vertical (64), et que l'organe de prélèvement (2) est essentiellement pivotable en même temps, d'une telle manière que la surface de prélèvement inférieure de l'organe de prélèvement est pivotable dans la position oblique correspondante, située vis-à-vis et s'écartant de l'horizontale.

4. Dispositif selon revendication 1,
caractérisé par le fait que
deux organes de prélèvement (2; 2.1) sont prévus de chaque côté du bâti de machine (3.2), orientés d'une manière coaxiale, et qui peuvent être mis en mouvement chacun dans ladite position oblique, et, en même temps que le déplacement en va-et-vient, sont également mobiles en mouvement de monte et baisse (figure 6).

5. Dispositif selon revendication 1,
caractérisé par le fait que
deux bâtis de machine (3.3) sont prévus, et que l'organe de prélèvement (2.3) est disposé entre ces bâtis et est relié avec les bâtis de machine (3.3) (figure 10).

6. Dispositif selon les revendications précédentes,
caractérisé par le fait que
le dispositif (1; 1.1; 1.2; 1.3) est combiné avec au moins une bande transporteuse (61) servant à recevoir les balles de fibres (figures 4, 5, 6).

7. Dispositif selon revendication 6,
caractérisé par le fait que
la bande transporteuse (61) est mobile pas à pas, et ceci de telle manière que la profondeur de prélèvement par mouvement de va-et-vient de l'organe de prélèvement (2; 2.1) peut être déterminée par le pas d'avancement de la bande transporteuse.

8. Dispositif selon revendication 6,
caractérisé par le fait que
deux bandes transporteuses (61) sont prévues d'une manière parallèle et disposées l'une et l'autre de chaque côté du bâti de machine (3.2).

9. Dispositif selon revendication 8,
caractérisé par le fait que
les bandes transporteuses (61) sont mobiles d'un pas d'avancement en alternance.
